# EUROPÄISCHE PATENTSCHRIFT

(11) **EP 1 425 426 B1**
(45) Veröffentlichungstag und Bekanntmachung des Hinweises auf die Patenterteilung: **22.08.2007**
(21) Anmeldenummer: 02797886.5
(22) Anmeldetag: 12.09.2002
(51) Int. Cl.: C21D 9/04

(54) **VORRICHTUNG ZUM VERGÜTEN VON WALZGUT MIT GROSSER LÄNGE**
DEVICE FOR QUENCHING AND TEMPERING LONG-LENGTH ROLLING STOCK
DISPOSITIF DE TREMPE ET REVENU DE LAMINES DE GRANDE LONGUEUR

(30) Priorität: 13.09.2001 AT 14422001
(43) Veröffentlichungstag der Anmeldung: 09.06.2004
(73) Patentinhaber: voestalpine Schienen GmbH, 8700 Leoben (AT)
(72) Erfinder: KÖCK, Norbert, A-8792 St. Peter-Freienstein (AT); WAHN, Rainer, A-8700 Leoben (AT)
(74) Vertreter: Wildhack, Helmut
(86) Internationale Anmeldenummer: PCT/AT2002/000264
(87) Internationale Veröffentlichungsnummer: WO 2003/023076

(56) Entgegenhaltungen:
- EP-A- 0 441 766

## Beschreibung

Die Erfindung betrifft eine Einrichtung zum Härten von Walzgut mit großer Längserstreckung bei hohem Durchsatz. Genauer definiert betrifft die Erfindung eine Vorrichtung zum thermischen Vergüten von zumindest Teilen des Querschnittes über die Längserstreckung von in Sequenz gefertigtem profilierten Walzgut aus der Walzhitze, insbesondere zum Härten zumindest des Kopfes von Schienen mit einer Länge von größer als 50 m und nachfolgender Abkühlung auf Raumtemperatur, bestehend im wesentlichen aus einem Rollgang, einem Mittel zur achsfluchtenden Ausrichtung des Walzgutes, einem Transportmittel mit einer Auflage für das Walzgut zur Querverbringung desselben, einer Härteeinrichtung mit einer Manipulationsanordnung und einem Kühlbett.

Zur Verbesserung der Materialeigenschaften wird ein Walzgut zumeist einer thermischen Vergütebehandlung, welche in vorteilhafter Weise unter Nutzung der Walzhitze erfolgt, unterworfen. Diese Vergütung, die im wesentlichen eine Erhöhung der mechanischen Werkstoffeigenschaften, wie Härte, Abriebfestigkeit und dgl. bewirkt, kann über den Gesamtquerschnitt oder wie bei einer Fahrschiene üblich, nur über Teilbereiche desselben durchgeführt werden. Dabei wird das im austeniitischen Gefügezustand befindliche Walzgut oder Teilbereiche des Querschnittes desselben über die gesamte Länge in ein Kühlmedium eingetaucht und derart eine Gefügeumwandlung in gewünschter Art erreicht.

Einrichtungen zur Durchführung von derartigen Vergütungsverfahren sind bekannt (EP-0441766 B1) und haben sich im Hinblick auf eine Verbesserung der Gebrauchseigenschaften von Eisenbahnschienen durchaus bewährt.

Je nach Walzendtemperatur sowie je nach spezifischer Masse bzw. Masse je Längeneinheit des Walzgutes erfordert dessen thermisches Vergüten eine entsprechende Tauchzeit oder Verweilzeit in der Kühlflüssigkeit, so daß der Durchsatz durch die Vergütevorrichtung begrenzt ist. Mit anderen Worten: Der maximal mögliche Durchsatz durch eine Tauch-Vergüteanlage mit einem Abkühlbecken limitiert die Leistung der vorgeordneten Walzeinrichtung.

Modere Profilwalzstraßen mit vorgeordneten Wärmeöfen insbesondere für Strangguß-Vormaterial verfügen zumeist über mögliche Walzleistungen, die größer sind als der Durchsatz von bekannten Tauch-Vergüteanlagen, so daß bei einer sequentiellen Herstellung von gehärteten Schienen die Walzleistung zurückgenommen werden muß.

Zur Vermeidung dieses insbesondere wirtschaftlichen Nachteiles wurde schon vorgeschlagen, das Walzgut im Durchlauf durch eine mit Sprühmittel versehene Kühlstrecke zu vergüten. Dieses Durchlaufverfahren erfordert jedoch große Baulängen der Einrichtung und erbringt zumeist nicht eine geforderte Materialqualität des Walzgutes.

Die Erfindung zielt nun darauf ab, die Mängel und insbesondere die wirtschaftlichen Nachteile von bekannten thermischen Behandlungseinrichtungen für Walzgut der eingangs genannten Art zu vermeiden und eine Vorrichtung zu schaffen, welche eine hohe Qualität und gute Gebrauchseigenschaften des durchgesetzten Walzgutes sicherstellt sowie eine große Leistung besitzt und es ermöglicht, in Sequenz gefertigtes Stabmaterial, insbesondere Schienen mit Längen über 50 m, aus Walzstraßen mit hoher Leistung unter Nutzung der Walzhitze zu behandeln und thermisch zu vergüten.

Dieses Ziel wird bei einer gattungsgemäßen Vorrichtung dadurch erreicht, daß der Rollgang eine Einrichtung zur Positionierung des in mindestens einem Querschnittsbereich aufliegend zugeförderten Walzgutes in Längsrichtung und ein zugeordnetes Ausrichtmittel aufweist, daß die Härteeinrichtung aus mindestens zwei nebeneinander mit in deren Längsrichtung im wesentlichen parallel zum Ausrichtmittel angeordneten Flüssigkeitskühleinrichtungen mit Manipulatoren für eine Bewegung des Walzgutes gebildet ist, daß neben den und parallel zur Längserstreckung der Flüssigkühleinrichtungen sich der Auflegebereich vom Kühlbett befindet und daß das Quertransportmittel mindestens zwei simultan zwischen den Rollgangrollen bewegbare Tragarme mit jeweils endenseitig daran angeordneten Walzgutauflagen besitzt, diese Auflagen an den Tragarmen in Querrichtung von der Richtposition im Bereich des Rollganges bis in den Auflegebereich des Kühlbettes verfahrbar, absenkbar und derart anhebbar sind, daß ausschließlich die Auflagen die Förderebene des Rollganges bzw. die Rollgangsoberkante überragen.

Die mit der Erfindung erzielten Vorteile liegen insbesondere darin, daß auf einfache Weise mit der Vorrichtung in Sequenz im Quertransportbereich des Rollganges Walzgut mit hoher Genauigkeit positionierbar und achsial richtbar ist, wobei mittels der Walzgutauflagen des Quertransportmittels gleichzeitig, also ohne Beeintächtigung der Einstellung und des achsialen Richtvorganges, ein vorhergehend gerichtetes und bereitgestelltes Walzgut in die Ablagebereiche der Kühleinrichtungen oder von diesen in den Auflagebereich vom Kühlbett oder vom Rollgang direkt auf das Kühlbett verbracht werden kann. Dabei ist es wichtig, daß lediglich die Walzgutauflagen der zwischen den Rollen bewegbaren Tragarame des Quertransportmittels über das obere Niveau der Rollgangrollen bzw. deren Förderungsebene anhebbar sind. Bei dieser Ausbildungsform der Vorrichtung ist es möglich, mindestens zwei Härteeinrichtungen an einer Seite des Rollganges anzuordnen, so daß lediglich einseitig ein Kühlbett vorzusehen ist, was wirtschaftliche Vorteile erbringt. Ein am Rollgang positioniertes und achsfluchtend gerichtetes Walzgut kann mittels der Auflagen der Tragarme von diesem abgehoben und beispielsweise in einen Ablagebereich einer Flüssigkeits-Kühleinrichtung, die als Manipulator ausgebildet ist, abgelegt werden. Danach ist das Quertransportmittel freigesetzt für weitere Walzgutquertransporte, wobei der Manipulator alleine und selbsttätig das abgelegte Walzgut in seiner Querschnittslage einrichten, in das Kühlmedium zumindest teilweise einbringen, ausheben und für einen Transport zum Kühlbett bereitstellen kann. Diese erfindungswesentliche Trennung von Quertransport des Walzgutes auch über belegte Kühleinrichtungen hinweg mit letztlich einer Ablage am Kühlbett und ein genaues Einsetzen des Walzgutes in das Kühlmedium verbessert die Genauigkeit der Manipulation sowie der Abkühlbehandlung und führt zuverlässig zu gehärteten Walzprodukten mit konstant hoher Güte. In vorteilhafter und wirtschaftlicher Weise ist die Leistung bzw. der Durchsatz der Vorrichtung bei Verwendung von zwei Härteeinrichtungen nebeneinander etwa verdoppelt.

Wenn die Vorrichtung für ein Walzgut mit der Form einer Fahr- oder Eisenbahnschiene, welche in zwei Querschnittsbereichen am Rollgang aufliegt, vorgesehen ist und die Positioniereinrichtung als elektronisch steuerbares Mittel ausgebildet ist und/oder ein Ausrichtlineal oder einen Queranschlag aufweist, kann in günstiger Weise die Verweilzeit der Schiene am Rollgang verkürzt, die Temperaturführung verbessert und gegebenenfalls die Anlagenleistung erhöht werden. Weiers ist diese Lage besonders gut für eine sogenannte " Kopf unten" Senkrechtstellung der Schiene mittels der Manipulatoren geeignet.

Wenn, wie bei einer Ausgestaltung der Erfindung vorgesehen sein kann, die Flüssigkkühleinrichtungen als Tauchbecken ausgebildet sind, die bodenseitig und gegebenenfalls seitwärts wirksame, horizontal und vertikal ausgerichtete Anschläge zur Nivellierung und Ausrichtung des Walzgutes aufweisen, kann insbesondere bei einer Abkühlung von Teilen des Querschnittes einer Schiene eine über deren Länge höchst konstante Abkühlung und Härteverteilung erreicht werden, was eine Gütesicherung des Erzeugnisses fördert.

Vorteilhaft für konstante und gute Gebrauchseigenschaften ist, wenn in der Vorrichtung Niederhaltemittel für das Walzgut, insbesondere für eine Schiene, vorgesehen sind, mit welchen Mitteln das Walzgut/die Schiene während des Abkühlens an die Nivelüerungsanschläge im Tauchbecken andrückbar ist, weil damit eine durch die Abkühlung verursachte Krümmung wirksam verhindert und die jeweilige örtliche Kühlung der Oberfläche vollkommen gleich gehalten werden kann.

Besondere wirtschaftliche Vorteile sind bei einer Verwendung der oben beschnebenen Vorrichtung zum Härten zumindest des Kopfes von Schienen mit einer Länge von größer als 50 m und nachfolgender Abkühlung auf Raumtemperatur bei einer die Zuförderfrequenz überschreitenden Durchlaufzeit einer Schiene durch die Härteanlage gegeben, weil mit vergleichsweise niedrigen Anlagenkosten große Leistungssteigerungen möglich sind.

Im folgenden wir die Erfindung anhand von lediglich einen Ausführungsweg darstellenden Zeichnung näher erläutert, wobei nachstehend die jeweils gleich gehaltenen Bezugszeichen aufgelistet sind.

### Bezugszeichenliste

| | |
|---|---|
| S | Walzgut |
| 1 | Rollgang |
| 11 | Förderebene des Rollganges |
| 2 | Ausrichtmittel |
| 21 | Ausrichtlineal |
| 3 | Härteeinrichtung |
| | |
| | |
| | |
| | |
| | |
| | |
| 4 | Kühlbett |
| 41 | Ablagebereich des Kühlbettes |
| 5 | Quertransportmittel |
| 51 | Tragarm |
| 52 | Walzgutauflage |

Fig. 1 zeigt eine erfindungsgemäße Vorrichtung mit einer Härteeinrichtung 3 bestehend aus zwei Flüssigkeitskühleinrichtungen 31 und 32, welche zwischen einem Rollgang 1 und einem Kühlbett 4 angeordnet sind.
In der beispielhaften schematischen Darstellung ist in einer der Flüssigkeitskühleinrichtungen 31 der Kopf der Schiene S in eine Kühlflüssigkeit 315 eingetaucht gezeigt. Durch Niederhaltemittel 314 und Nivellierungsanschläge 313 ist die Schiene in einem Tauchbecken 312 derart positionierbar, daß exakt nur eine forcierte Kopfkühlung derselben erfolgt. Es ist jedoch auch möglich, durch tiefer unter die Oberfläche einer Kühlflüssigkeit 315 gelegte Anschläge 313 den gesamten Querschnitt der Schiene forciert zu kühlen. Eine zweite Flüssigkühleinrichtung 32 steht in Bereitschaft.

Wie weiter Fig. 1 zeigt, ist von einer Walzenstraße (nicht dargestellt) kommend eine Schiene S am Rollgang 1 positioniert und kann durch ein Ausrichtmittel 2 gegebenenfalls mit einem Ausrichtlineal 21 achsfluchtend gerichtet werden. Ein Quertransportmittel 5 mit Tragarmen 51 und jeweils einer Walzgutauflage 52 ist in den Bereich des Rollganges 1 rückführbar angeordnet. Es ist jedoch auch möglich, ein derartiges Quertransportmittel 5 im Bereich des Kühlbettes festzulegen.

Zum Quertransport erfolgt eine simultane Verschiebung der Tragarme 51 derart, daß die darauf angeordneten Walzgutauflagen 52 bei deren Anheben die Schiene S vom Rollgang 1 achsfluchtend abheben, tragen und quer in die Richtung des Kühlbettes 4 verbringen können. Dabei ist es erfindungswesentlich, daß im Zuge eines Quertransportes ausschließlich die Walzgutauflagen 52 des Quertransportmittels 5, auch wenn die Auflagen 52 in den äußersten gegenüberliegenden Bereich verfahren sind, zum Beispiel bei einem Ablegen einer Schiene S, auf einen Ablagebereich 41 des Kühlbettes 4, eine Förderebene 11 des Rollganges vertikal überragen können.

Eine positionierte und axial ausgerichtete Schiene S, die vorteilhaft in zwei Querschnittsbereichen auf der Förderebene 11 des Rollganges 1 liegt, kann nun in dieser Lage mittels der Walzgutauflage 52 vertikal abgehoben und im wesentlichen horizontal bzw. quer zu einer in Bereitschaft stehenden Flüssigkeitskühleinrichtung, in Fig. 1 Position 32, verbracht werden. Eine derartige Querschnittslage der Schiene S auf den Walzgutauflagen 52 ist günstig für eine Übernahme derselben und eine " Kopf unten" Vertikalstellung durch einen Manipulator 321, mittels welchen auch ein Absenken oder Einbringen des Schienenkopfes in eine Kühlflüssigkeit 325 erfolgen kann. Während der Verweilzeit der Schiene in der Kühlflüssigkeit 325 kann diese zwecks einer Stabilisierung mittels Niederhaltemittel 324 und Nivellierungsanschläge 323 eingespannt sein.

Weil erfindungsgemäß, wie vorher erwähnt, ausschließlich die Walzgutauflagen 52 auf ein über der Förderebene 11 des Rollgan1ges 1 gelegenes Niveau gebracht werden können, kann trotz Quertransportaktivitäten eine Folgeschiene vom Walzwerk auf den Rollgang 1 gebracht werden und auf diesem ein- und ausgerichtet werden. Ein Ausbringen einer Schiene S aus den Flüssigkeitseinrichtungen 31,32 mittels Manipulatoren 311, 321 und ein Abnehmen derselben durch die Walzgutauflagen 52 kann im wesentlichen gleichartig erfolgen, wonach ein Verbringen und Auflegen auf den Ablagebereich 41 des Kühlbettes 4 erfolgen.
Bei hohen Walzleistungen kann die Härteeinrichtung 3 auch mit mehr als zwei Flüssigkühleinrichtungen ausgeführt sei, allenfalls ist eine programmierbare Steuereinheit vorteilhaft für einen Fertigungsablauf einsetzbar.

## Patentansprüche

1. Vorrichtung zum thermischen Vergüten von zumindest Teilen des Querschnittes über die Längserstreckung von in Sequenz gefertigtem profilierten Walzgut aus der Walzhitze, insbesondere zum Härten zumindest des Kopfes von Schienen mit einer Länge von größer als 50 m, und nachfolgender Abkühlung auf Raumtemperatur, bestehend im wesentlichen aus einem Rollgang, einem Mittel zur achsfluchtenden Ausrichtung des Walzgutes, einem Transportmittel mit einer Auflage für das Walzgut zur Querverbringung desselben, einer Härteeinrichtung mit einer Manipulatoranordnung und einem Kühlbett, **dadurch gekennzeichnet, daß** der Rollgang (1) eine Einrichtung zur Positionierung des in mindestens einem Querschnittsbereich aufliegend zugeförderten Walzgutes (S) in Längsrichtung und ein zugeordnetes Ausrichtmittel (2) aufweist, daß die Härteeinrichtung (3) aus mindestens zwei nebeneinander mit in deren Längsrichtung im wesentlichen parallel zum Ausrichtmittel angeordneten Flüssigkeitskühleinrichtungen (31,32) mit Manipulatoren (311,321) für eine Bewegung des Walzgutes (S) gebildet ist, daß neben den und parallel zur Längserstreckung der Flüssigkühleinrichtungen sich der Auflegebereich (41) vom Kühlbett (4) befindet und daß das Quertransportmittel (5) mindestens zwei simultan zwischen den Rollgangrollen bewegbare Tragarme (51) mit jeweils endenseitig daran angeordneten Walzgutauflagen (52) besitzt, diese Auflagen an den Tragarmen in Querrichtung von der Richtposition im Bereich des Rollganges (1) bis in den Auflegebereich (41) des Kühlbettes (4) verfahrbar und derart anhebbar sind, daß ausschließlich die Auflagen die Förderebene (11) des Rollganges (1) überragen.

2. Vorrichtung nach Anspruch 1, **dadurch gekennzeichnet, daß** diese für ein Walzgut (S) mit der Form einer Fahr- oder Eisenbahnschiene, welche in zwei Querschnittsbereichen am Rollgang (1) aufliegt, vorgesehen ist, daß die Positioniereinrichtung als elektronisch steuerbares Mittel ausgebildet ist und/oder ein Ausrichtlineal (21) oder einen Anschlag aufweist.

3. Vorrichtung nach Anspruch 1 oder 2, **dadurch gekennzeichnet, daß** die Flüssigkühleinrichtungen (31,32) als Tauchbecken (312,322) ausgebildet sind, die bodenseitig und gegebenenfalls seitwärts wirksame, horizontal ausgerichtete Anschläge (313,323) zur Nivellierung des Walzgutes (S) aufweisen.

4. Vorrichtung nach Anspruch 1 bis 3, **dadurch gekennzeichnet, daß** jedem Tauchbecken (312,322) Manipulatoren (311,321) zugeordnet sind, mittels welcher das,Walzgut (S), insbesondere eine Schiene, von den Auflagen (52) des Quertransportmittels (5) abnehmbar, vertikal. Kopf unten, einrichtbar in das Tauchbecken (312,322) einbringbar und auf die Auflagen (52) wieder ablegbar ist.

5. Vorrichtung nach einem der Ansprüche 1 bis 4, **dadurch gekennzeichnet, daß** Niederhaltemittel (314,324) für das Walzgut (S), insbesondere für eine Schiene, vorgesehen sind, mit welchen Mitteln das Walzgut/die Schiene (S) während des Abkühlens an die Nivellierungsanschläge (313,323) im Tauchbecken (312,322) andrückbar ist.

6. Verwendung der Vorrichtung nach einem der Ansprüche 1 bis 5 zum Härten zumindest des Kopfes von Schienen mit einer Länge von größer als 50 m und nachfolgender Abkühlung auf Raumtemperatur bei einer die Zuförderfrequenz überschreitenden Durchlaufzeit einer Schiene durch die Härteanlage.

## Claims

1. Apparatus for thermally quenching and tempering from the rolling heat at least portions of the cross-section over the longitudinal extent of sequentially produced profiled rolled material, in particular for hardening at least the top of rails of a length greater than 50 m, and subsequently cooling to room temperature, said apparatus consisting, in essence, of a roller conveyor, a means for aligning the rolled material in axial alignment, a transport means with a support for the rolled material, for moving the latter transversely, a hardening facility with a manipulation arrangement, and a cooling bed, **characterized in that** the roller conveyor (1) has a facility by which the rolled material (S), delivered supported in at least one cross-sectional region, is positioned in the longitudinal direction, and has an associated alignment means (2), the hardening facility (3) is constituted by at least two liquid cooling facilities (31, 32), which are disposed adjacently to one another and are substantially parallel to the alignment means in their longitudinal direction, said liquid cooling facilities having manipulators (311, 321) for moving the rolled material (S), the deposition region (41) of the cooling bed (4) is located next to and parallel to the longitudinal extent of the liquid cooling facilities, and the transverse transport means (5) has at least two supporting arms (51) that can be moved simultaneously between the rollers of the roller conveyor, said supporting arms having supports (52) for rolled material that are respectively disposed end-wise thereon, these supports on the supporting arms being capable of being moved in the transverse direction, from the aligning position in the region of the roller conveyor (1) to the deposition region (41) of the cooling bed (4), and lowered and raised in such a way that solely the supports project over the conveying plane (11) of the roller conveyor (1).

2. Apparatus according to Claim 1, **characterized in that** said apparatus is provided for a rolled material (S) having the form of a running rail or railway rail that bears on the roller conveyor (1) in two cross-sectional regions, and the positioning facility is realized as electronically controllable means and/or has an alignment guide (21) or a stop.

3. Apparatus according to either of Claims 1 or 2, **characterized in that** the liquid cooling facilities (31, 32) are realized as immersion basins (312, 322) having horizontally aligned stops (313, 323) that act at the base and, if appropriate, laterally, for levelling the rolled material (S).

4. Apparatus according to Claims 1 to 3, **characterized in that** associated with each immersion basin (312, 322) are manipulators (311, 321) by means of which the rolled material (S), in particular a rail, can be removed from the supports (52) of the transverse transport means (5), placed in the immersion basin (312, 322), being capable of being arranged vertically top down, and deposited again on the supports (52).

5. Apparatus according to any one of Claims 1 to 4, **characterized in that** there are provided hold-down means (314, 324) for the rolled material (S), in particular for a rail, said means enabling the rolled material / the rail (S) to be pressed onto the levelling stops (313, 323) in the immersion basin (312, 322) during cooling.

6. Use of the apparatus according to any one of Claims 1 to 5 for hardening at least the top of rails of over 50 m in length and for their subsequent cooling to room temperature, in the case in which the period of passage of a rail through the hardening installation exceeds the delivery frequency.

## Revendications

1. Dispositif de traitement thermique au moins de parties de la section sur l'extension longitudinale de laminés profilés fabriqués séquentiellement en utilisant la chaleur de laminage, en particulier pour la trempe au moins du champignon de rails d'une longueur supérieure à 50 m, suivie d'un refroidissement à la température ambiante, essentiellement composé d'un train de rouleaux, d'un moyen pour aligner axialement le produit laminé, d'un moyen de transport avec un appui pour le produit laminé permettant de le déplacer transversalement, d'un équipement de trempe équipé d'un système de manipulateur et d'un lit refroidisseur, **caractérisé en ce que** le train de rouleaux (1) présente un système de positionnement du produit laminé (S) alimenté supporté dans au moins une zone de sa section dans le sens longitudinal et un moyen d'alignement (2) associé, **en ce que** l'équipement de trempe (3) est formé par au moins deux systèmes de refroidissement par liquide (31, 32) avec des manipulateurs (311, 321) disposés l'un à côté de l'autre avec leur extension longitudinale sensiblement parallèle au moyen d'alignement pour déplacer le produit laminé (S), **en ce que** la zone de chargement (41) du lit refroidisseur (4) se trouve à côté et parallèle à l'extension longitudinale des systèmes de refroidissement par liquide, et **en ce que** le moyen de transport transversal (5) possède au moins deux bras supports (51) déplaçables simultanément entre les rouleaux du train de rouleaux et possédant chacun des appuis pour le produit laminé (52) montés à leurs extrémités respectives, ces appuis sur les bras supports pouvant être déplacés de la position d'alignement dans la zone du train de rouleaux (1) jusque dans la zone de chargement (41) du lit refroidisseur (4) et soulevés de telle façon que seuls les appuis dépassent du plan d'avance (11) du train de rouleaux (1).

2. Dispositif selon la revendication 1, **caractérisé en ce qu'**il est prévu pour un produit laminé (S) ayant la forme d'un rail de roulement ou d'un rail de chemin de fer en appui dans deux zones de sa section sur le train de rouleaux (1) et **en ce que** le système de positionnement est réalisé sous la forme d'un moyen commandable électroniquement et/ou présente une règle d'alignement (21) ou une butée.

3. Dispositif selon la revendication 1 ou la revendication 2, **caractérisé en ce que** les équipements de refroidissement par liquide (31, 32) sont réalisés sous la forme de bacs de trempe (312, 322) présentant des butées (313, 323) qui s'étendent horizontalement et agissent au niveau du fond et le cas échéant sur les côtés pour mettre le produit laminé (S) de niveau.

4. Dispositif selon les revendications 1 à 3, **caractérisé en ce qu'**il est affecté à chaque bac de trempe (312, 322) des manipulateurs (311, 321) au moyen desquels le produit laminé (S), en particulier un rail, peut être saisi sur les appuis (52) du moyen de transport transversal (5), orienté verticalement avec le champignon en bas, introduit dans les bacs de trempe (312, 322) et reposé sur les appuis (52).

5. Dispositif selon l'une des revendications 1 à 4, **caractérisé en ce qu'**il est prévu pour le produit laminé (S), en particulier pour un rail, des moyens de retenue (314, 324) au moyen desquels le produit laminé/le rail (S) peut être comprimé pendant le refroidissement contre les butées de mise à niveau (313, 323) dans le bac de trempe (312, 322).

6. Utilisation du dispositif selon l'une des revendications 1 à 5 pour la trempe au moins du champignon de rails d'une longueur supérieure à 50 m, suivie d'un refroidissement à la température ambiante, le temps de passage du rail dans l'installation de trempe étant supérieur à la fréquence d'alimentation.
